# EUROPÄISCHE PATENTSCHRIFT

(11) **EP 3 569 761 B1**
(45) Veröffentlichungstag und Bekanntmachung des Hinweises auf die Patenterteilung: **01.02.2023**
(21) Anmeldenummer: 19173346.8
(22) Anmeldetag: 08.05.2019
(51) Int. Cl.: D06F 67/04

(54) **VERFAHREN UND VORRICHTUNG ZUM ZUFÜHREN VON WÄSCHESTÜCKEN ZU INSBESONDERE EINER MANGEL**
METHOD AND DEVICE FOR FEEDING LAUNDRY ITEMS, IN PARTICULAR TO A MANGLE
PROCÉDÉ ET DISPOSITIF D'ACHEMINEMENT DE LINGE EN PARTICULIER VERS UNE ESSOREUSE

(30) Priorität: 15.05.2018 DE 102018003878; 16.08.2018 DE 102018006466
(43) Veröffentlichungstag der Anmeldung: 20.11.2019
(73) Patentinhaber: Herbert Kannegiesser GmbH, 32602 Vlotho (DE)
(72) Erfinder: Regier, Eduard, 33818 Leopoldshöhe (DE); Heinz, Engelbert, 32602 Vlotho (DE)
(74) Vertreter: Möller, Friedrich

(56) Entgegenhaltungen:
- EP-A1- 3 147 405
- EP-A1- 3 181 752
- EP-A2- 2 045 391
- EP-A2- 3 301 218

## Beschreibung

Die Erfindung betrifft ein Verfahren zum Zuführen von Wäschestücken zu insbesondere einer Mangel gemäß dem Oberbegriff des Anspruchs 1. Die Erfindung betrifft des Weiteren eine Vorrichtung zum Zuführen von Wäschestücken gemäß dem Oberbegriff des Anspruchs 7.

Wäschestücke, und zwar vor allem sogenannte Flachwäsche wie Tischwäsche, Bettwäsche und dergleichen, werden von einer Eingabemaschine einer nachfolgenden Wäschebehandlungseinrichtung, beispielsweise einer Mangel, zugeführt. Von der Eingabemaschine werden die Wäschestücke zunächst ausgebreitet, um im ausgebreiteten Zustand der nachfolgenden Wäschebehandlungsmaschine, beispielsweise Mangel, zugeführt werden zu können.

Eingabemaschinen verfügen zum Ausbreiten der Wäschestücke über eine Spreizeinrichtung mit einem oder auch mehreren Spreizklammerpaaren. Jedes Spreizklammerpaar verfügt über zwei quer zur Zuführrichtung der auszubreitenden Wäschestücke zur nachfolgenden Wäschebehandlungseinrichtung auseinander- und zusammenfahrbare Spreizklammern. Beim Auseinanderfahren der jeweils ein Wäschestück haltenden Spreizklammern des jeweiligen Spreizklammerpaars wird das von den Spreizklammern gehaltene Wäschestück ausgebreitet und dabei ein Durchhang eines zwischen benachbarten, von den Spreizklammern des jeweiligen Spreizklammerpaars gehaltenen Eckbereichen des vorderen Querrands des Wäschestücks zumindest verringert, vorzugsweise annähernd beseitigt. Die Spreizklammern können außerdem so verfahren werden, dass sie das jeweilige Wäschestück mittig auf der vorgesehenen Eingabebahn der Eingabemaschine zentrieren.

Das Ausbreiten der Wäschestück darf nur derart erfolgen, dass der von den Spreizklammern des jeweiligen Spreizklammerpaars zwischen benachbarten Eckbereichen, insbesondere Ecken, gehaltene Querrand, der im Folgenden auch als "auszustreckender vorderer Querrand" bezeichnet wird, keiner übermäßigen Zugbelastung ausgesetzt wird.

Es ist bereits bekannt, das übermäßige Strecken des auszubreitenden, in Eingaberichtung voraneilenden Querrands des Wäschestücks, zu vermeiden, indem die Länge des vorderen Querrands des Wäschestücks gemessen wird. Die Länge des vorderen Querrands entspricht bezogen auf die Zuführrichtung des Wäschestücks definitionsgemäß der Breite desselben, die in der Regel kleiner, aber auch größer als die Länge des Wäschestücks sein kann.

Gemäß der EP 2 045 391 A2 und der EP 3 181 752 A1 wird der auszustreckende vordere Querrand des Wäschestücks vor dem Ausstrecken direkt ermittelt.

Der Erfindung liegt die Aufgabe zugrunde, ein Verfahren und eine Vorrichtung zum Zuführen von Wäschestücken zu zum Beispiel einer Mangel zu schaffen, womit das jeweilige Wäschestück zuverlässig im ausreichenden Umfang und vor allem auch schonender ausbreitbar ist.

Ein Verfahren zur Lösung dieser Aufgabe weist die Maßnahmen des Anspruchs 1 auf. Demnach ist es vorgesehen, schon vor der Übergabe der benachbarten Eckbereiche des Querrands des Wäschestücks an die Spreizklammern im Einflussbereich von vor der Spreizeinrichtung angeordneten Haltemitteln das von denselben momentan gehaltene Wäschestück zu vermessen. Es kann dadurch die sich über die Breite des Wäschestücks (in Zuführrichtung gesehen) erstreckende Länge des vorderen Querrands des jeweiligen Wäschestücks ermittelt werden, bevor das Wäschestück mit diesem Querrand von der Spreizeinrichtung gespreizt wird. Die Länge des vorderen Querrands des jeweiligen Wäschestücks ist dadurch schon vor dem Ausbreiten desselben bekannt. Dadurch wird die Spreizeinrichtung von der Ermittlung der Länge des vorderen Querrands des jeweiligen Wäschestücks befreit und der Spreizvorgang, insbesondere seine Taktzeit, verkürzt.

Dazu ist es vorgesehen, dass zur Ermittlung der Länge des Querrands und/oder der Breite des Wäschestücks zunächst die Länge des Wäschestücks zwischen dem von den Haltemitteln gehaltenen vorderen Querrand und dem gegenüberliegenden hinteren Querrand gemessen wird und aus der gemessenen Länge des Wäschestücks und/oder den gemessenen Abständen der Querränder die Breite des Wäschestücks abgeleitet wird, die der Länge des vorderen Querrands entspricht. Die Länge des Wäschestücks, also der Abstand zwischen den benachbarten vorderen und hinteren Querrändern desselben, lässt sich einfach beim Weitertransport des jeweiligen Wäschestücks zur Spreizeinrichtung ermitteln. Vor allem kann diese Messung mit verhältnismäßig großer Zuverlässigkeit und einfachen Detektionsmitteln erfolgen.

Bevorzugt ist es vorgesehen, die Breite des Wäschestücks, die der Länge des Querrands des Wäschestücks entspricht, vor der Übergabe desselben an die Spreizeinrichtung zu ermitteln. Dadurch ist das Maß, um das die Spreizklammern auseinanderfahren müssen, um den vorderen Querrand des Wäschestücks im vorgesehenen Umfang zu spreizen, schon bekannt, bevor das Wäschestück in die Spreizklammern eingegeben wird. So können die Spreizklammern nach dem Eingeben des Wäschestücks sofort gezielt gesteuert auseinandergefahren werden.

Gemäß einer bevorzugten Ausgestaltung des Verfahrens ist es vorgesehen, dass von der ermittelten Länge des an den Haltemitteln gehaltenen Wäschestücks die Länge der Querränder, insbesondere des vorderen Querrands, des Wäschestücks und die daraus resultierende Breite desselben abgeleitet werden. Das geschieht bevorzugt anhand von in einer Datenbank hinterlegten und abgespeicherten Längen und Breiten und/oder Längen-Breiten-Verhältnissen verschiedener Wäschestücke, insbesondere verschiedener vorkommender oder bislang nach dem Verfahren den Eingabemaschinen zugeführten Wäschestücken. Hierbei wird von der Erkenntnis ausgegangen, dass zu jedem Wäschestück mit einer bestimmten ermittelten Länge eine dazu korrespondierende Breite gehört und/oder die Wäschestücke über bestimmte Längen-Breiten-Verhältnisse verfügen.

Nach der Messung der Länge des Wäschestücks kann automatisch die zu dieser Länge gehörende Breite des Wäschestücks aus der Datenbank entnommen werden. Diese Breite des Wäschestücks entspricht der Länge des vorderen Querrands des Wäschestücks und somit dem Spreizmaß, auf das die Spreizklammern der Spreizeinrichtung die vordere Querkante des Wäschestücks ausbreiten bzw. spreizen müssen, damit der Durchhang dieser Querkante beseitigt oder zumindest annähernd beseitigt wird und daraufhin das ausgebreitete Wäschestück einer Mangel oder einer sonstigen nachfolgenden Wäschebehandlungseinrichtung zugeführt werden kann.

Andere Weiterbildungsmöglichkeiten des Verfahrens sehen es vor, dass nach der Ermittlung der Länge des Wäschestücks bei zwischen den von den Haltemitteln gehaltenen Eckbereichen, vorzugsweise Ecken, an gegenüberliegenden Enden des vorderen Querrands des Wäschestücks dieses von den Haltemitteln direkt an zwei Spreizklammern eines Spreizklammerpaars übergeben wird. Alternativ kann es vorgesehen sein, dass die Eckbereiche bzw. Ecken des jeweiligen vermessenen Wäschestücks von den Haltemitteln zunächst an andere Haltemittel übergeben werden, die das Wäschestück dann erst mit benachbarten Ecken oder Eckbereichen des vermessenen vorderen oder oberen Querrands an die beiden Spreizklammern eines jeweiligen Spreizklammerpaars übergeben. Die genannten Vorgehensweisen stellen sicher, dass der voraneilende Querrand des jeweiligen Wäschestücks vermessen ist, bevor dieses an die Spreizklammern übergeben wird. Die daraus sich ergebende Breite des Wäschestücks bzw. Länge des Querrands sind somit schon bekannt, bevor das Wäschestück in den Einflussbereich der Spreizeinrichtung kommt. Dadurch kann der Spreizvorgang des Wäschestücks zügig erfolgen, weil keine Messung beim Spreizvorgang mehr vorgenommen werden muss. Außerdem lässt sich die Länge des vorderen Rands des jeweiligen Wäschestücks während des Weitertransports desselben ermitteln. Die Vermessung des jeweiligen Wäschestücks erfolgt so quasi dynamisch ohne Zeitverlust.

Eine vorteilhafte Weiterbildung des Verfahrens sieht es vor, dass die Länge des Wäschestücks vom mindestens einen Detektionsmittel bei von den Haltemitteln mit durchhängenden Querrändern gehaltenem Wäschestück ermittelt wird. Da die Durchhänge beider benachbarter Querränder des noch unausgebreiteten Wäschestücks vorzugsweise etwa gleich groß sind, kann die Länge des Wäschestücks vor dem Spreizen desselben mit verhältnismäßig großer Genauigkeit ermittelt werden. Die Messung kann beispielsweise erfolgen an der Stelle des größten Durchhangs in der Mitte des voraneilenden Querrands bis zur Stelle des größten, vorzugweise mittigen Durchhangs des anderen, nacheilenden Querrands. Anhand der gemessenen Länge des Wäschestücks wird dann aus der Datenbank die dazugehörende Breite des hinsichtlich der Länge gemessenen Wäschestücks ermittelt, insbesondere herausgesucht. Anhand dieser Breite wird dann später das Wäschestück in der Spreizeinrichtung gezielt ausgebreitet, insbesondere der Durchhang des oberen Querrands des Wäschestücks gezielt beseitigt oder zumindest annähernd beseitigt.

Eine Vorrichtung zur Lösung der eingangs genannten Aufgabe weist die Merkmale des Anspruchs 7 auf. Bei dieser Vorrichtung ist es vorgesehen, das wenigstens eine Detektionsmittel den vor der Spreizeinrichtung angeordneten Haltemitteln zuzuordnen. Dadurch kann die Vermessung des jeweiligen Wäschestücks schon vor der Spreizeinrichtung erfolgen. Die Vermessung braucht dadurch nicht mehr beim Spreizen des Wäschestücks zu erfolgen. Dadurch kann das Ausbreiten des Wäschestücks und Ausstrecken des vorderen Querrands desselben von der Spreizeinrichtung schneller erfolgen, weil die Spreizklammern die Ecken des vorderen Querrands sogleich nach der Übergabe bzw. Übernahme des Wäschestücks gezielt gesteuert auseinanderfahren können.

Bei einer bevorzugten Ausgestaltung der Vorrichtung ist es vorgesehen, die Haltemittel als gegenüberliegenden Längsrändern und/oder Ecken bzw. Eckbereichen des Wäschestücks zugeordnete Eckenfinder auszubilden. Die Eckenfinder transportieren das jeweilige Wäschestück an den Längsrändern ausgehend von den benachbarten Ecken des voraneilenden Querrands bis zu den benachbarten Ecken des gegenüberliegenden, nachfolgenden Querrands des Wäschestücks. Während dieses Weitertransports des Wäschestücks kann die Länge desselben zuverlässig ermittelt werden. Die Längenmessung kann dadurch kontinuierlich bzw. dynamisch erfolgen, so dass die Taktzeit hierdurch nicht vergrößert wird, weil die Messung keinen Stillstand des Wäschestücks erfordert.

Bei einer vorteilhaften Ausgestaltung der Vorrichtung ist es vorgesehen, das mindestens eine Detektionsmittel zwischen den gegenüberliegenden Längsrändern und/oder Eckbereichen des Wäschestücks zugeordneten Eckenfindern anzuordnen. Das geschieht vorzugsweise derart, dass eine Messachse des mindestens einen Detektionsmittels quer zur Ebene der Fläche des Wäschestücks gerichtet die durchhängenden Querränder, vorzugsweise an ihren tiefsten Stellen, schneidet und das Vorbeilaufen des jeweiligen Querrands detektiert. Die tiefsten Stellen der Durchhänge der aufeinanderfolgend am Detektionsmittel vorbeilaufenden Querränder des jeweiligen Wäschestücks bilden definierte Messstellen, die eine einfache, berührungslose, aber präzise Messung der Länge des Wäschestücks während ihres Weitertransports von den Haltemitteln zulassen.

Ein bevorzugtes Ausführungsbeispiel der Erfindung wird nachfolgend anhand der Zeichnung näher erläutert. In dieser zeigen:
- Fig. 1: eine perspektivische Gesamtansicht einer als Eingabemaschine ausgebildeten Vorrichtung,
- Fig. 2: eine Draufsicht auf die Vorrichtung der Fig. 1,
- Fig. 3: eine Seitenansicht einer Beladestation der Vorrichtung der Fig. 1 und 2 mit einem Wäschestück,
- Fig. 4: eine Rückansicht (mit Blickrichtung gemäß dem Pfeil IV in der Fig. 3) der Beladestation der Fig. 3,
- Fig. 5: eine Seitenansicht der Beladestation analog zur Fig. 3,
- Fig. 6: eine Rückansicht (mit Blickrichtung gemäß dem Pfeil VI in der Fig. 5) der Beladestation der Fig. 5,
- Fig. 7: eine Seitenansicht der Beladestation analog zu den Fig. 3 und 5, und
- Fig. 8: eine Rückansicht (mit Blickrichtung gemäß dem Pfeil VIII in der Fig. 7) der Beladestation der Fig. 7.

Die Figuren zeigen eine Vorrichtung, die als Eingabemaschine ausgebildet ist. In den Fig. 1 und 2 ist die Eingabemaschine vollständig dargestellt. Die Eingabemaschine dient dazu, jeweils ein einzelnes, nur in den Fig. 3 bis 8 dargestelltes Wäschestück 10, und zwar vor allem Flachwäschestück wie Bettlaken, Bettbezug, Kissenbezug, Handtuch, Tischdecke oder Ähnliches, in Zuführrichtung 11 einer in den Figuren nicht gezeigten Mangel zuzuführen. Die Vorrichtung kann aber auch dazu dienen, Wäschestücke 10 anderen Wäschebehandlungseinrichtungen zuzuführen, beispielsweise Faltmaschinen.

Die Wäschestücke 10 werden von der als Eingabemaschine ausgebildeten Vorrichtung vor dem Zuführen zu einer nachfolgenden Wäschebehandlungseinrichtung ausgebreitet. Im Fachjargon spricht man auch vom Ausstrecken oder Spreizen der Wäschestücke 10.

Die hier dargestellte Vorrichtung bzw. Eingabemaschine verfügt über drei gleich ausgebildete Beladestationen 12. Die Beladestationen 12 sind mit gleichem Abstand zueinander in einer quer zur Zuführrichtung 11 verlaufenden Reihe der Vorderseite der Eingabemaschine zugeordnet. Die Erfindung eignet sich auch für Eingabemaschinen mit einer größeren oder kleineren Anzahl von Beladestationen 12, und zwar auch für Eingabemaschinen mit nur einer einzigen Beladestation 12. Vor allem eignet sich die Erfindung auch für Eingabemaschinen mit anderen Beladestationen 12. Die Erfindung soll folglich nicht auf die in den Figuren gezeigte Vorrichtung und insbesondere nicht auf die hier gezeigten Beladestationen 12 beschränkt sein.

Jede Beladestation 12 verfügt über einen Beladeförderer 18, der das Wäschestück 10 in Zuführrichtung 11 transportiert. Jeder der gleich ausgebildeten Beladeförderer 18 der Beladestationen 12 verfügt über zwei schmale, vorzugsweise gleich breite, Gurtförderer 28, 29 mit jeweils einem umlaufenden Fördergurt. Die Gurtförderer 28 und 29 sind übereinander angeordnet zur Bildung eines Sandwichförderers, wobei der obere Gurtförderer 28 kürzer ist als der untere Gurtförderer 29 zur Bildung eines freiliegenden Auflegebereichs 22 auf dem vom kürzeren oberen Gurtförderer 28 freigelassenen vorderen Bereich eines Obertrums des längeren unteren Gurtförderers 29.

Dem in Zuführrichtung 11 gesehen hinteren Ende jedes Beladeförderers 18 sind zwei Eckenfinder 19 zugeordnet. Die Eckenfinder 19 ergreifen zunächst benachbarte Ecken 16 des späteren hinteren Querrands 17 des Wäschestücks 10 vom Beladeförderer 18. Die Eckenfinder 19 sind dem hinteren Ende des unteren Gurtförderers 29 zugeordnet. Die Eckenfinder 19 sind außerdem auf beiden Seiten neben dem jeweiligen Beladeförderer 18 angeordnet, vorzugsweise dem hinteren Ende des unteren Gurtförderers 29.

Jeder der vorzugsweise gleich ausgebildeten, aber durch Anordnung an gegenüberliegenden Seiten des hinteren Endes des unteren Gurtförderers 29 spiegelbildlich orientierten Eckenfinder 19 verfügt über zwei Walzen 30, 31, die zusammen ein Walzenpaar mit parallelen Längsmittelachsen bzw. Drehachsen bilden. Zwischen den Walzen 30 und 31 jedes Walzenpaars ist ein Walzenspalt 23 gebildet. Zumindest eine Walze 30 bzw. 31 jedes Eckenfinders 19 ist drehend antreibbar. Im gezeigten Ausführungsbeispiel ist die Walze 31 jedes Eckenfinders 19 drehend antreibbar. Die auf gegenüberliegenden Seiten des Beladeförderers 18 und/oder Gurtförderers 29 liegenden antreibbaren Walzen 31 jedes Eckenfinders 19 sind im gezeigten Ausführungsbeispiel unabhängig separat antreibbar.

Im gezeigten Ausführungsbeispiel ist der Walze 31 jedes Eckenfinders 19 ein eigener Antrieb zugeordnet. Der Antrieb ist als Riementrieb mit einem Zahnriemen 38 und einer Zahnriemenscheibe 39 seitlich neben jeder Walze 31 ausgebildet. Alternativ kann der Antrieb aber auch ein Direktantrieb sein. Als Antriebsmotor dient vorzugsweise ein elektrischer Servomotor, der eine Wegmesseinrichtung aufweist, insbesondere eine Drehwinkelmesseinrichtung. Daraus lässt sich der am Umfang der Walze 31 zurückgelegte Weg ermitteln. Auch lässt sich aus dem gemeinsamen Drehwinkel errechnen, welchen Weg der jeweilige Längsrand 34 des Wäschestücks 10 beim Hindurchlaufen durch die Walzen 30 und 31 des jeweiligen Eckfinders 19 zurückgelegt hat. Alternativ ist es denkbar, den Wegaufnehmer jedes Eckenfinders 19 direkt der Walze 31 und gegebenenfalls auch der Walze 30 des jeweiligen Eckenfinders 19 zuzuordnen.

Auf die Eckenfinder 19 jeder Beladestation 12 folgt ein Transferklammerpaar 20 mit zwei Transferklammern 21. Das Transferklammerpaar 20 der jeweiligen Beladestation 12 übernimmt benachbarte Eckbereiche, vorzugsweise Ecken 16, des noch nicht ausgestreckten (durchhängenden) Querrands 17 des Wäschestücks 10 von den Eckenfindern 19 und transportiert es zu zwei Spreizklammern 15 eines Spreizklammerpaars der Spreizeinrichtung 13. Die Spreizklammern 15 übernehmen die Ecken 16 des Querrands 17 des Wäschestücks 10 dann von den Transferklammern 21 des Transferklammerpaars 20 bzw. es werden von den Transferklammern 21 des Transferklammerpaars 20 die den Querrand 17 des Wäschestücks 10 begrenzenden Ecken 16 des noch unausgebreiteten Wäschestücks 10 bei mit noch durchhängendem Querrand 17 an die Spreizklammern 15 übergeben.

Ein Transferklammerpaar 20 ist zwischen den Eckenfindern 19 jeder Beladestation 11 und der Spreizeinrichtung 13 vorgesehen. Jeweils eine Transferklammer 21 eines Transferklammerpaars 20 ist dabei jedem der beiden gegenüberliegenden Eckenfindern 19 jeder Beladestation 12 zugeordnet. Dazu sind die beiden Transferklammern 21 jedes Transferklammerpaars 20 zusammengefasst. Das jeweilige Transferklammerpaar 21 bildet dadurch eine Doppelklammer für jeweils eine der gegenüberliegenden Ecken 16 des Querrands 17, vorzugsweise vorderen Querrands 17, des Wäschestücks 10.

Das Transferklammerpaar 20 jeder Beladestation 12 ist auf einen Laufwagen an einer Schiene 24 verfahrbar. Die Schiene 24 der mittleren Beladestation 12 verläuft bei der gezeigten Vorrichtung geradlinig in Zuführrichtung 11 längs der Mitte der Eingabemaschine und des Zuführförderers 17. Diese Schiene 24 verläuft in Zuführrichtung aufwärtsgerichtet. Von den äußeren Beladestationen 12 gehen längere, schräg aufwärts und in Richtung zur Spreizeinrichtung 13 verlaufende Schienen 24 aus. Beide Schienen 24 der gegenüberliegenden äußeren Beladestation 12 sind gleich lang, aber unterschiedlich gerichtet, so dass ihre in Zuführrichtung gesehen hinteren Enden konvergierend zur Mitte der Eingabemaschine gerichtet sind, aber vor der Mitte enden, und zwar genauso wie die der mittleren Beladestation 12 zugeordnete Schiene 24. Die Enden der Schienen 24 aller Transferklammerpaare 20 liegen auf einer gemeinsamen horizontalen (gedachten) Linie, die parallel zu der mindestens einen Schiene 24 der Spreizeinrichtung 13 verläuft, aber mit Abstand davor und/oder darüber. Die Längen der Schienen 24 sowie die Positionierungen ihrer zur Spreizeinrichtung 13 weisenden Enden sind so getroffen, dass die Spreizklammern 15 kollisionsfrei an den Transferklammern 21 vorbeilaufen können.

Jeder Beladestation 12 ist ein Detektionsmittel zugeordnet, bei dem es sich im gezeigten Ausführungsbeispiel um einen Sensor 27 handelt. Gegebenenfalls kann das Detektionsmittel auch über mehrere Sensoren 27 verfügen. Den Beladestationen 12 können weitere, in den Figuren nicht gezeigte Detektionsmittel zugeordnet sein.

Der die Detektionseinrichtung bildende Sensor 27 ist dem oberen Ende des jeweiligen Beladeförderers 18 zugeordnet. Diese Zuordnung ist derart getroffen, dass der Sensor 27 in Durchlaufrichtung 32 des jeweiligen Wäschestücks 10 durch den Walzenspalt 23 jedes Eckenfinders 19, also der beiden Walzen 30 und 31, auf die Eckenfinder 19 und ihre Walzen 30 und 31 folgt. Außerdem ist der Sensor 27 derart hinter den Eckenfindern 19 angeordnet, dass er sich mittig zwischen denselben befindet und vorzugsweise auf einer vertikalen Längsmittelebene der Gurtförderer 28 und 29 der jeweiligen Beladestation 12 liegt.

Weiterhin ist die Zuordnung des Sensors 27 zu den Eckenfindern 19 derart getroffen, dass ein Messstrahl 26 des Sensors 27 parallel unterhalb einer gedachten Ebene durch die Drehachsen der Walzen 30 und 31 beider Eckenfinder 19 verläuft. Dabei ist der Messstrahl 26 quer zu den mittigen Drehachsen der Walzen 30 und 31 gerichtet. Der Messstrahl 26 verläuft aber nicht durch die Drehachsen der Walzen 30 und 31 der Eckenfinder 19, sondern in Durchlaufrichtung 32 des Wäschestücks 10 durch die Beladestation 12 und die Eckenfinder 19 dahinter bzw. darunter (Fig. 3).

Im gezeigten Ausführungsbeispiel ist der Sensor 27 Teil einer Lichtschranke. Dazu ist dem Sensor 27 ein davon beabstandeter Reflektor 33 zugeordnet. Statt des Reflektors 33 kann auch ein Spiegel oder ein Empfänger vorgesehen sein. Der Reflektor 33 oder Spiegel bzw. Empfänger liegt auf einer dem Walzenspalt 23 weggerichteten Seite der Walze 31 jedes Eckenfinders 19. Demgegenüber befindet sich der Sensor 27 auf einer dem Walzenspalt 23 weggerichteten Seite der anderen Walze 30 jedes Eckenfinders 19.

Dadurch erstreckt sich der Messstrahl 26 quer zu einer Ebene, in der sich das Wäschestück 10 nach dem in Durchlaufrichtung 32 erfolgten Hindurchlaufen durch die Walzenspalte 23 der Eckenfinder 19 befindet. Der Sensor 27 kann so das Vorbeilaufen des zunächst vorderen Querrands 17 und danach des hinteren Querrands 17 detektieren, wonach dieser hintere Querrand 17 zum vorderen Querrand 17 wird, der anschließend von der Spreizeinrichtung 13 gestreckt wird zur Beseitigung oder zumindest weitestgehenden Beseitigung seines Durchhangs 35.

Bevorzugt handelt es sich beim Sensor 27 um einen solchen, der ein analoges Messsignal bzw. einen analogen Messwert ermittelt. Der jeweilige Sensor 27 ist weiterhin so ausgebildet, dass er sehr rasch die Messergebnisse liefert, insbesondere zeitlich dicht aufeinanderfolgende Messsignale. Dazu ist der analoge Messsignale liefernde Sensor 27 so ausgebildet, dass er Messsignale, insbesondere Längen- und/oder Abstandsmesswerte, mit einer Ausgangsmessfrequenz von unter 20 ms liefert.

Nachfolgend wird das erfindungsgemäße Verfahren unter Bezugnahme auf die zuvor beschriebene Vorrichtung bzw. Eingabemaschine und insbesondere die Fig. 3 bis 8 erläutert:
Jeweils ein einzelnes Wäschestück 10 wird manuell auf den Auflegebereich 22 des Beladeförderers 18 einer jeweiligen Beladestation 12 aufgelegt. Vom Beladeförderer 18 wird das Wäschestück 10 dann zu den beiden gegenüberliegenden Seiten des oberen bzw. hinteren Endes des Beladeförderers 18 und/oder den diesem zugeordneten Eckenfindern 19 transportiert.

Das jeweilige Wäschestück 10 wird mit voraneilendem Querrand 17 dem Beladeförderer 18 zugeführt. Jeder Eckenfinder 19 übernimmt dann zunächst eine Ecke 16 bzw. einen Eckbereich des voraneilenden Querrands 17 des Wäschestücks 10. Dabei gelangen gegenüberliegende Ecken 16 des voraneilenden Querrands 17 in den Walzenspalt 23 des jeweils einen Eckenfinders 19 auf gegenüberliegenden Seiten des Beladeförderers 18. Infolge der sich paarweise gegensinnig drehenden Walzen 30 und 31 jedes Eckenfinders 19 wird nun das Wäschestück 10 an seinen gegenüberliegenden Längsrändern 34 durch die Eckenfinder 19 transportiert. Dabei befindet sich jeder Längsrand 34 im Walzenspalt 23 eines Eckenfinders 19. Der Hindurchtransport des Wäschestücks 10 durch die Eckenfinder 19 wird gestoppt, sobald gegenüberliegende Ecken 16 bzw. Eckbereiche des nachfolgenden Querrands 17 in die Eckenfinder 19 gelangen bzw. gelangt sind (Fig. 7 und 8). Dieser Querrand 17 wird dadurch zum auszustreckenden vorderen Querrand 17. Bei gleichzeitig in den Walzenspalt 23 jedes Eckenfinders 19 einlaufenden Ecken 16 des Querrands 17 werden beide Eckenfinder 19 gleichzeitig gestoppt. Dann werden auch die Antriebe der Walzen 30, 31 beider Eckenfinder 19 zeitgleich gestoppt. Es kann aber auch vorkommen, dass die gegenüberliegenden Ecken 16 des nacheilenden Querrands 17 zu unterschiedlichen Zeiten in die Walzenspalte 23 der Eckenfinder 19 einlaufen. Dann wird der Antrieb des Walzenpaars eines Eckenfinders 19 entsprechend später gestoppt als der Antrieb des Walzenpaars desjenigen Eckenfinders 19, der die voraneilende Ecke 16 hält.

Sobald die Ecken 16 des nacheilenden Querrands 17 des Wäschestücks 10 sich in den Eckenfindern 19, nämlich den Walzenspalten 23 derselben, befinden, wird der nacheilende Querrand 17 zum von der Spreizeinrichtung 13 im Durchhang mindestens größtenteils zu verringernde vordere Querrand 17 des Wäschestücks 10. Mit diesem nunmehr vorderen Querrand 17 voran läuft dann das von der Spreizeinrichtung 13 ausgebreitete bzw. ausgestreckte Wäschestück 10 in die Mangel oder eine sonstige Wäschebehandlungsmaschine ein.

Weil die beiden Eckenfinder 19 auf beiden Seiten neben dem Beladeförderer 18 direkt neben den Gurtförderern 28, 29 desselben angeordnet sind, weisen die Querränder 17 des Wäschestücks 10 beim Hindurchtransportieren desselben an den gegenüberliegenden Längsrändern 34 durch die Eckenfinder 19 einen noch relativ großen Durchhang 35 auf. Das Wäschestück 10 ist dadurch noch nicht ausgebreitet und noch nicht zur Übergabe an die Mangel oder eine sonstige Wäschebehandlungsmaschine bereit.

Erfindungsgemäß erfolgt beim Hindurchlaufen des Wäschestücks 10 mit gegenüberliegenden Längsrändern 34 durch die gegenüberliegenden Längsrändern 34 zugeordneten Eckenfinder 19 eine Längenmessung des Wäschestücks 10. Diese Längenmessung erfolgt mit dem Sensor 27 und dem damit zusammenwirkenden Reflektor 33 oder alternativ einem Spiegel, einem Empfänger oder einem sonstigen Detektionsmittel. Das Detektionsmittel misst die tiefste Stelle 36, 37 des Durchhangs 35 der beiden aufeinanderfolgenden Querränder 17 des Wäschestücks 10 berührungslos und nacheinander.

Der vorauseilende Querrand 17 verlässt beim Weitertransport der Durchlaufrichtung 32 den Einflussbereich der Eckenfinder 19 mit nach außen gewölbtem, konkaven Querrand 17. Sobald eine tiefste Stelle 37 dieses voraneilenden und nach außen gewölbten Querrands 17 den Messstrahl 26 des Sensors 27 passiert hat, wird die Längenmessung des Wäschestücks 10 gestartet, indem das Wäschestück 10 den Messstrahl 26 unterbricht (Fig. 5 und 6). Wenn die benachbarten Längsränder 34 des Wäschestücks 10 größtenteils durch die Eckenfinder 19 hindurchgelaufen sind, wird vom an der tiefste Stelle 36 des nach innen gewölbten, durchhängenden nacheilenden Querrand 17 der Messstrahl 26 des Sensors 27 wieder freigeben (Fig. 7 und 8). Zu diesem Zeitpunkt wird die Längenmessung des Wäschestücks 10 gestoppt.

Die Ermittlung der Länge des Wäschestücks 10 kann durch Messung derjenigen Zeit bzw. Zeitspanne erfolgen, die von der Unterbrechung des Messstrahls 26 durch die tiefste Stelle 37 des voraneilenden Querrands 17 bis zur Freigabe des Messstrahls 26 durch die tiefste Stelle 36 des nacheilenden durchhängenden Querrands 17 vergeht. Aus der bekannten Umfangsgeschwindigkeit der Walzen 30, 31 des Walzenpaars jedes Eckenfinders 19 und der gemessenen Zeit kann so rechnerisch die Länge des Wäschestücks 10 ermittelt werden.

Alternativ kann die Länge des Wäschestücks 10 auch durch eine direkte Wegmessung ermittelt werden. Dazu ist der angetriebenen Walze 31 jedes Eckenfinders 19 oder gegebenenfalls auch der anderen Walze 30 jeweils ein Wegaufnehmer direkt oder indirekt zugeordnet. Die indirekte Zuordnung des Wegaufnehmers zur Walze 31 oder gegebenenfalls auch zur Walze 30 jedes Eckenfinders 19 erfolgt am Antrieb der betreffenden Walze 31 oder auch 30. Vorzugsweise ist ein zum Antrieb der jeweiligen Walze 31 oder 30 dienende Servomotor mit einem Wegaufnehmer versehen. Beim Wegaufnehmer handelt es sich bevorzugt um einen Drehwinkelaufnehmer. Aus dem Drehwinkel lässt sich aufgrund des Durchmessers der jeweiligen Walze 31 oder 30 in Verbindung mit gegebenenfalls einem Übersetzungsverhältnis des Antriebs der Weg ermitteln, den der Umfang der Walze 31 bzw. 30 während des Vorbeilaufens des voraneilenden Querrands 17 bis zum nacheilenden Querrand 17 am jeweiligen Messstrahl 26 zurückgelegt hat.

Die Messung der Länge des Wäschestücks 10 erfolgt nach dem zuvor beschriebenen Verfahren während des Hindurchtransportierens des Wäschestücks 10 durch die Eckenfinder 19. Vorzugsweise erfolgt die Messung vor dem Stoppen des drehenden Antriebs der Walzen 30, 31 der Eckenfinder 19, also bevor die nun den vorderen Querrand 17 begrenzenden Ecken 16 in die Eckenfinder 19 eingelaufen sind. Die Längenmessung des Wäschestücks 10 ist somit abgeschlossen, bevor die Antriebe der Walzen 30, 31 der Eckenfinder 19 gestoppt werden, um die von den Eckenfindern 19 gefundenen gegenüberliegenden Ecken 16 des nun vorderen Querrands 17 an jeweils ein Transferklammerpaar 20 zu übergeben. Bevor das Transferklammerpaar 20 die Ecken 16 des noch durchhängenden vorderen Querrands 17 des jeweiligen Wäschestücks 10 an die Spreizklammern 15 der Spreizeinrichtung 13 übergeben, wird aus der ermittelten Länge des Wäschestücks 10 die Breite desselben bzw. die Länge des vorderen Querrands 17 ermittelt.

Die Ermittlung der der Breite des Wäschestücks 10 entsprechenden Länge des vorderen Querrands 17 erfolgt anhand der vorher gemessenen Länge des Wäschestücks 10, indem aus einer Datenbank die zur gemessenen Länge gehörende Breite des jeweiligen Wäschestücks 10 ausgelesen wird. Dabei wird von der Erkenntnis ausgegangen, dass üblicherweise Wäschestücke 10 mit Standardmaßen verarbeitet werden. Demzufolge weist ein Wäschestück 10 einer bestimmten Länge eine damit korrespondierende, definierte Breite und somit Länge des quer zur Zuführrichtung 11 verlaufenden Querrands 17 auf. Die Datenbank bzw. Speicher gehören zur Vorrichtung und sind Bestandteil des Verfahrens. Sobald die Länge eines Wäschestücks 10 gemessen ist, wird unter Heranziehung dieser Länge aus der Datenbank die zu dieser gemessenen Länge gehörende Breite des Wäschestücks 10 ermittelt und abgefragt bzw. ausgelesen. Diese Breite kann dann zum nachfolgenden Ausbreiten des Wäschestücks 10 mit der Spreizeinrichtung 13 herangezogen werden.

In der Datenbank sind anfänglich die Längen aller vorkommenden Wäschestücke 10 und die dazugehörenden Breiten bzw. Längen-Breiten-Verhältnisse abgespeichert. Sollte es vorkommen, dass eine Länge gemessen wird, die in der Datenbank nicht mit der dazugehörenden Breite abgelegt ist, kann das auf eine Fehlmessung hindeuten oder ein in einem Wäscheposten sind befindenden "fremdes" Wäschestück 10. Solche Wäschestücke 10 werden dann ausgesondert, also nicht der Spreizeinrichtung 13 zugeführt, und zwar insbesondere weil sie Wäschestücke 10, deren Breite nicht ermittelbar ist, nicht ausbreiten kann.

Nachdem aus der Datenbank die zur gemessenen Länge gehörende Breite des Wäschestücks automatisch von der Steuerung entnommen worden ist, ist auch die Länge des von der Spreizeinrichtung 13 zu spreizenden vorderen Querrands 17 des Wäschestücks 10 bekannt. Die Länge des Querrands 17 entspricht nämlich der Breite des Wäschestücks 10. Anhand der ermittelten Länge des vorderen Querrands 17 wird das Wäschestück 10 nun von der Spreizeinrichtung 13 durch gezieltes Auseinanderfahren der beiden gegenüberliegenden Ecken 16 des Querrands 17 haltenden Spreizklammern 15 ausgebreitet und dabei der vordere Querrand 17 soweit gestreckt, dass sein Durchhang 35 beseitigt ist oder zumindest im Rahmen des Möglichen ohne eine Überdehnung des Querrands 17 beseitigt ist.

Denkbar ist es auch, dass das Auseinanderfahren der Spreizklammern 15 in Abhängigkeit von der zuvor ermittelten Länge des Querrands 17 in mehreren Stufen bzw. Schritten mit jeweils unterschiedlichen Geschwindigkeiten erfolgt. Beispielsweise werden zunächst die Spreizklammern 15 ziemlich rasch auseinandergefahren, aber kurz vor Erreichen der errechneten Länge des Querrands 17 abgebremst und mit einer geringeren Geschwindigkeit auseinandergefahren, um das Wäschestück 10 langsam vollständig auszubreiten. Das lässt ein exaktes Anfahren der zum größtmöglichen Ausbreiten des Wäschestücks 10 führenden Position der Spreizklammern 15 und zur größtmöglichen Schonung des Wäschestücks 10 während des vollständigen und/oder größtmöglichen Ausbreitens bzw. Streckens zu.

### Bezugszeichenliste:

- 10: Wäschestück
- 11: Zuführrichtung
- 12: Beladestation
- 13: Spreizeinrichtung
- 15: Spreizklammer
- 16: Ecke
- 17: Querrand
- 18: Beladeförderer
- 19: Eckenfinder
- 20: Transferklammerpaar
- 21: Transferklammer
- 22: Auflegebereich
- 23: Walzenspalt
- 24: Schiene
- 26: Messstrahl
- 27: Sensor
- 28: Gurtförderer
- 29: Gurtförderer
- 30: Walze
- 31: Walze
- 32: Durchlaufrichtung
- 33: Reflektor
- 34: Längsrand
- 35: Durchhang
- 36: tiefste Stelle
- 37: tiefste Stelle
- 38: Zahnriemen
- 39: Zahnriemenscheibe

## Patentansprüche

1. Verfahren zum Zuführen von Wäschestücken zu einer Mangel oder einer sonstigen Wäschebehandlungseinrichtung, wobei ein jeweiliges an zwei benachbarten Eckbereichen oder Ecken (16) eines oberen Querrands (17) von zwei Spreizklammern einer Spreizeinrichtung (13) gehaltenes Wäschestück (10) durch gezieltes Auseinanderfahren der Spreizklammern (15) unter Berücksichtigung der ermittelten Länge des Querrands (17) ausgebreitet wird zur Beseitigung oder mindestens weitestgehenden Beseitigung eines Durchhangs (35) des vorderen Querrands (17) des Wäschestücks (10), und vor der Übergabe der Eckbereiche bzw. Ecken (16) des vorderen Querrands (17) des Wäschestücks (10) an die Spreizklammern (15) beim von vor der Spreizeinrichtung (13) angeordneten Haltemitteln gehaltenen Wäschestück (10) eine Vermessung desselben erfolgt und daraus die Länge des vorderen Querrands (17) des Wäschestücks (10) ermittelt wird, **dadurch gekennzeichnet, dass** anhand der ermittelten Länge des an den Haltemitteln gehaltenen Wäschestücks (10) die der Breite des Wäschestücks (10) entsprechende Länge des Querrands (17) aus in einer Datenbank hinterlegten Längen und Breiten und/oder Längen-Breiten-Verhältnissen verschiedener Wäschestücke (10) abgeleitet wird.

2. Verfahren nach Anspruch 1, **dadurch gekennzeichnet, dass** die Breite des Wäschestücks (10) bzw. die Länge des vorderen Querrands (17) desselben vor der Übergabe des Wäschestücks (10) an die Spreizeinrichtung (13) aus einer Messung der Länge des Wäschestücks (10) zwischen dem von den Haltemitteln gehaltenen vorderen Querrand (17) und dem gegenüberliegenden hinteren Querrand (17) ermittelt bzw. abgeleitet wird.

3. Verfahren nach Anspruch 1 oder 2, **dadurch gekennzeichnet, dass** nach der Ermittlung der Länge des Wäschestücks (10) und/oder der daraus abgeleiteten Länge des vorderen Querrands (17) bzw. der Breite des Wäschestücks (10) bei von den Haltemitteln gehaltenen Wäschestück (10) Letzteres von den Haltemitteln direkt an die Spreizklammern (15) übergeben wird oder zunächst an andere Haltemittel übergeben wird, die anschließend das Wäschestück (10) mit benachbarten Ecken (16) bzw. Eckbereichen des vorderen Querrands (17) an die Spreizklammern (15) übergeben.

4. Verfahren nach einem der vorhergehenden Ansprüche, **dadurch gekennzeichnet, dass** die Länge des Wäschestücks (10) und/oder der Abstand der Queränder (17) des Wäschestücks (10) beim aufeinanderfolgenden Vorbeilaufen der Querränder (17) des Wäschestücks (10) an den als Haltemittel dienenden Eckenfindern (19) zum Transport des jeweiligen Wäschestücks (10) an ihren Längsrändern (34) ausgehend von den benachbarten Ecken (16) eines voraneilenden Querrands (17) bis zu den benachbarten Ecken (16) eines nachfolgenden Querrands des Wäschestücks von mindestens einem Detektionsmittel gemessen bzw. ermittelt wird.

5. Verfahren nach einem der vorhergehenden Ansprüche, **dadurch gekennzeichnet, dass** die Länge des Wäschestücks (10) von mindestens einem Detektionsmittel bei von den Haltemitteln, insbesondere Eckenfindern (19), mit durchhängenden Querrändern (17) gehaltenem Wäschestück (10) ermittelt wird.

6. Verfahren nach einem der vorhergehenden Ansprüche, **dadurch gekennzeichnet, dass** anhand der vor der Spreizeinrichtung (13) ermittelten Länge des vorderen Querrands (17) des Wäschestücks (10) nach der Übergabe desselben an die Spreizklammern (15) diese gezielt gesteuert auseinandergefahren werden zum Ausbreiten des Wäschestücks (10) bis zum geringstmöglichen Durchhang (35) des vorderen Querrands (17) des Wäschestücks (10).

7. Vorrichtung, insbesondere Eingabemaschine, zum Zuführen von Wäschestücken (10) zu einer Mangel oder einer sonstigen Wäschebehandlungseinrichtung, mit einer mindestens zwei auseinander- und zusammenfahrbare Spreizklammern (15) für benachbarte Eckbereiche oder Ecken (16) eines vorderen Querrands (17) des jeweiligen Wäschestücks (10) aufweisenden Spreizeinrichtung (13), mit vor der Spreizeinrichtung angeordneten Haltemitteln des Wäschestücks (10) und mit wenigstens einem den Haltemitteln zugeordneten Detektionsmittel zur Ermittlung mindestens eines Maßes des Wäschestücks (10), **dadurch gekennzeichnet, dass** die Länge des Wäschestücks (10) und der Abstand der Querränder (17) des Wäschestücks (10) beim aufeinanderfolgenden Vorbeilaufen derselben an den Haltmitteln vom mindestens einen Detektionsmittel messbar bzw. ermittelbar sind, und aus der ermittelten Länge des an den Haltemitteln gehaltenen Wäschestücks (10), die der Länge des vorderen Querrands (17) entsprechende Breite des Wäschestücks (10) anhand von in einer Datenbank hinterlegten und abgespeicherten Längen-Breiten-Verhältnisse verschiedener Wäschestücke (10) ableitbar ist.

8. Vorrichtung nach Anspruch 7, **dadurch gekennzeichnet, dass** die Haltemittel als gegenüberliegenden Längsrändern (34) des Wäschestücks (10) zugeordnete Eckenfinder (19) ausgebildet sind, die das Wäschestück (10) an den gegenüberliegenden Längsrändern (34) ausgehend von einem vorauseilenden Querrand (17) bis zum gegenüberliegenden nacheilenden Querrand (17) transportieren.

9. Vorrichtung nach Anspruch 7 oder 8, **dadurch gekennzeichnet, dass** das mindestens eine Detektionsmittel zwischen den gegenüberliegenden Längsrändern (34) des Wäschestücks (10) zugeordneten Haltemitteln, insbesondere Eckenfindern (19), angeordnet ist, insbesondere derart, dass vom wenigstens einen Messstrahl (26) des mindestens einen Detektionsmittels quer zur Fläche des Wäschestücks (10) gerichtet die durchhängenden Querränder (17) vorzugsweise an tiefsten Stellen (36, 37) des jeweiligen Durchhangs (35) detektierbar sind.

## Claims

1. A method for feeding laundry items to a mangle or to another laundry treatment device, a respective laundry item (10) held at two adjacent corner regions or corners (16) of an upper transverse edge (17) by two spreading clamps of a spreading device (13) being spread out by targeted movement apart of the spreading clamps (15) while taking into consideration the determined length of the transverse edge (17), in order to eliminate or at least as far as possible eliminate a sag (35) of the front transverse edge (17) of the laundry item (10), and before transferring the corner regions or corners (16) of the front transverse edge (17) of the laundry item (10) to the spreading clamps (15), with the laundry item (10) held by holding means arranged upstream of the spreading device (13), a measurement of said laundry item is carried out and the length of the front transverse edge (17) of the laundry item (10) is determined therefrom, **characterized in that,** on the basis of the determined length of the laundry item (10) held on the holding means, the length of the transverse edge (17), which corresponds to the width of the laundry item (10), is derived from the lengths and widths and/or length-width ratios of different laundry items (10) stored in a data bank.

2. The method as claimed in claim 1, **characterized in that,** before transferring the laundry item (10) to the spreading device (13), the width of the laundry item (10) or the length of its front transverse edge (17) is determined or derived from a measurement of the length of the laundry item (10) between the front transverse edge (17) held by the holding means and the opposite rear transverse edge (17).

3. The method as claimed in claim 1 or 2, **characterized in that,** after determining the length of the laundry item (10) and/or the length, derived therefrom, of the front transverse edge (17) or the width of the laundry item (10), with the laundry item (10) held by the holding means, said laundry item is transferred directly from the holding means to the spreading clamps (15) or is first transferred to other holding means which then transfer the laundry item (10) with adjacent corners (16) or corner regions of the front transverse edge (17) to the spreading clamps (15).

4. The method as claimed in any one of the previous claims, **characterized in that** the length of the laundry item (10) and/or the spacing of the transverse edges (17) of the laundry item (10) is measured or determined by at least one detection means as the transverse edges (17) of the laundry item (10) run successively past the corner finders (19) serving as holding means for transporting the respective laundry item (10) on their longitudinal edges (34) starting from the adjacent corners (16) of a leading transverse edge (17) to the adjacent corners (16) of a following transverse edge of the laundry item.

5. The method as claimed in any one of the previous claims, **characterized in that** the length of the laundry item (10) is determined by at least one detection means with the laundry item (10) held with sagging transverse edges (17) by the holding means, in particular corner finders (19).

6. The method as claimed in any one of the previous claims, **characterized in that,** on the basis of the length, determined upstream of the spreading device (13), of the front transverse edge (17) of the laundry item (10), after the transfer thereof to the spreading clamps (15), the latter are moved apart in a targeted and controlled manner to spread out the laundry item (10) to the smallest possible sag (35) of the front transverse edge (17) of the laundry item (10).

7. An apparatus, in particular feeding machine, for feeding laundry items (10) to a mangle or to another laundry treatment device, having a spreading device (13) which has at least two spreading clamps (15), which can be moved apart and together, for adjacent corner regions or corners (16) of a front transverse edge (17) of the respective laundry item (10), with holding means of the laundry item (10) arranged upstream of the spreading device and having at least one detection means, assigned to the holding means, for determining at least one dimension of the laundry item (10), **characterized in that** the length of the laundry item (10) and the spacing of the transverse edges (17) of the laundry item (10) can be measured or determined by the at least one detection means when the laundry item (10) successively passes the holding means, and the width of the item of laundry (10) corresponding to the length of the front transverse edge (17) can be derived from the determined length of the item of laundry (10) held on the holding means on the basis of length/width ratios of different items of laundry (10) which are stored in a database.

8. The apparatus as claimed in claim 7, **characterized in that** the holding means are designed as corner locators (19) which are assigned to opposite longitudinal edges (34) of the laundry item (10) and which transport the laundry item (10) at the opposite longitudinal edges (34) starting from a leading transverse edge (17) to the opposite trailing transverse edge (17).

9. The apparatus as claimed in claim 7 or 8, **characterized in that** the at least one detection means is arranged between the holding means, in particular corner locators (19), assigned to opposite longitudinal edges (34) of the laundry item (10), particularly in such a way that the sagging transverse edges (17) can be detected preferably at the lowest points (36, 37) of the respective sag (35) by the at least one measurement beam (26) of the at least one detection means, directed transversely to the surface of the laundry item (10).

## Revendications

1. Procédé d'acheminement d'articles de linge vers une essoreuse ou un autre système de traitement de linge, un article de linge respectif (10), qui est maintenu au niveau de deux régions de coin ou coins adjacents (16) d'un bord transversal supérieur (17) par deux pinces écartables d'un système d'écartement (13) étant étalé par écartement approprié des pinces écartables (15) avec prise en compte de la longueur déterminée du bord transversal (17) afin de supprimer ou du moins de supprimer en grande partie un fléchissement (35) du bord transversal avant (17) de l'article de linge (10) et une mesure dudit article de linge étant effectuée avant le transfert des régions de coin ou des coins (16) du bord transversal avant (17) de l'article de linge (10) vers les pinces écartables (15) lorsque l'article de linge (10) est maintenu par des moyens de retenue disposés avant le système d'écartement (13) et la longueur du bord transversal avant (17) de l'article de linge (10) étant déterminée à partir de ladite mesure, **caractérisé en ce que**, sur la base de la longueur déterminée de l'article de linge (10) maintenu par les moyens de retenue, la longueur du bord transversal (17) correspondant à la largeur de l'article de linge (10) est déduite à partir de longueurs et de largeurs et/ou de rapports longueur-largeur de différents articles de linge (10) en mémoire dans une base de données.

2. Procédé selon la revendication 1, **caractérisé en ce que** la largeur de l'article de linge (10) ou la longueur du bord transversal avant (17) de celui-ci est déterminée ou déduite, avant le transfert de l'article de linge (10) vers le système d'écartement (13), à partir d'une mesure de la longueur de l'article de linge (10) entre le bord transversal avant (17) maintenu par les moyens de retenue et le bord transversal arrière opposé (17).

3. Procédé selon la revendication 1 ou 2, **caractérisé en ce que**, après la détermination de la longueur de l'article de linge (10) et/ou de la longueur, déduite à partir de celle-ci, du bord transversal avant (17) ou de la largeur de l'article de linge (10) lorsque l'article de linge (10) est maintenu par les moyens de retenu, ledit article de linge (10) est transféré des moyens de retenue directement vers les pinces écartables (15) ou est d'abord transféré vers d'autres moyens de retenue qui transfèrent ensuite l'article de linge (10) avec les coins adjacents (16) ou les régions de coin du bord transversal avant (17) vers les pinces écartables (15).

4. Procédé selon l'une des revendications précédentes, **caractérisé en ce que** la longueur de l'article de linge (10) et/ou la distance entre les bords transversaux (17) de l'article de linge (10) sont mesurées ou déterminées par au moins un moyen de détection à partir des coins adjacents (16) d'un bord transversal précédent (17) jusqu'aux coins adjacents (16) d'un bord transversal suivant de l'article de linge lorsque les bords transversaux (17) de l'article de linge (10) passent successivement au niveau des détecteurs de coin (19) servant de moyens de retenue pour transporter l'article de linge respectif (10) le long de leurs bords longitudinaux (34).

5. Procédé selon l'une des revendications précédentes, **caractérisé en ce que** la longueur de l'article de linge (10) est déterminée par au moins un moyen de détection lorsque l'article de linge (10) est maintenu avec des bords transversaux fléchis (17) par les moyens de retenue, notamment des détecteurs de coin (19).

6. Procédé selon l'une des revendications précédentes, **caractérisé en ce que**, sur la base de la longueur, déterminée avant le système d'écartement (13), du bord transversal avant (17) de l'article de linge (10), les pinces écartables (15) sont écartées par une commande appropriée, après le transfert dudit article de linge vers celles-ci, afin d'étaler l'article de linge (10) jusqu'au plus petit fléchissement possible (35) du bord transversal avant (17) de l'article de linge (10).

7. Dispositif, en particulier machine d'alimentation, destiné à l'acheminement d'articles de linge (10) vers une essoreuse ou un autre système de traitement de linge, ledit dispositif comprenant un système d'écartement (13) qui comporte au moins deux pinces écartables (15) qui peuvent être écartées et rapprochées et qui sont destinées à des régions de coin ou coins adjacents (16) d'un bord transversal avant (17) de l'article de linge respectif (10), des moyens de retenue de l'article de linge (10) disposés avant le système d'écartement et au moins un moyen de détection associé aux moyens de retenue destiné à déterminer au moins une dimension de l'article de linge (10), **caractérisé en ce que** la longueur de l'article de linge (10) et la distance entre les bords transversaux (17) de l'article de linge (10) peuvent être mesurées ou déterminées par l'au moins un moyen de détection lors du passage successif dudit article de linge devant les moyens de retenue et, à partir de la longueur déterminée de l'article de linge (10) maintenue par les moyens de retenue, la largeur de l'article de linge (10), qui correspond à la longueur du bord transversal avant (17), peut être déduite sur la base de rapports longueur-largeur de différents articles de linge (10) en mémoire dans une base de données.

8. Dispositif selon la revendication 7, **caractérisé en ce que** les moyens de retenue sont conçus sous la forme de détecteurs de coin (19) qui sont associés à des bords longitudinaux opposés (34) de l'article de linge (10) et qui transportent l'article de linge (10) depuis un bord transversal précédent (17) jusqu'au bord transversal suivant opposé (17) sur les bords longitudinaux opposés (34) .

9. Dispositif selon la revendication 7 ou 8, **caractérisé en ce que** l'au moins un moyen de détection est disposé entre des moyens de retenue, notamment des détecteurs de coin (19), qui sont associés aux bords longitudinaux opposés (34) de l'article de linge (10) en particulier de manière à ce que les bords transversaux fléchis (17) peuvent être détectés de préférence au niveau de points les plus bas (36, 37) du fléchissement respectif (35) par l'au moins un faisceau de mesure (26) de l'au moins un moyen de détection qui est dirigé transversalement à la surface de l'article de linge (10).
